# EUROPÄISCHE PATENTSCHRIFT

(11) **EP 0 066 647 B1**
(45) Veröffentlichungstag und Bekanntmachung des Hinweises auf die Patenterteilung: **28.11.1984**
(21) Anmeldenummer: 81106066.4
(22) Anmeldetag: 03.08.1981
(51) Int. Cl.: E04C 2/06, E04C 5/04, B21F 27/20

(54) **Bauplatte**
Building slab
Panneau mural

(30) Priorität: 18.05.1981 DE 3119703
(43) Veröffentlichungstag der Anmeldung: 15.12.1982
(73) Patentinhaber: Carl, Heinz, Ing.grad., D-8644 Pressig (DE)
(72) Erfinder: Carl, Heinz, Ing.grad., D-8644 Pressig (DE)
(74) Vertreter: Grünecker, Kinkeldey, Stockmair & Schwanhäusser Anwaltssozietät

## Beschreibung

Die Erfindung bezieht sich auf eine Bauplatte der im Oberbegriff von Anspruch 1 erläuterten Art.

Aus der DE-A-2536731 ist eine derartige Bauplatte bekannt, die hergestellt wird, indem zunächst eine Unterplatte aus Beton vergossen wird. Auf diese Unterplatte wird dann der aus der Bewehrungsmatte, den Verdrängungskörpern und der Rippenbewehrung bestehende Armierungskorb aufgesetzt. Diese Armierung wird auf der Baustelle von Hand zusammengesetzt. Dabei müssen zunächst die Abstände der Ausnehmungen bestimmt und die Verdrängungskörper in diesen Abständen aufgesetzt und gegen Verrutschen gesichert werden. Danach werden die Bewehrungsstäbe für die Rippenbewehrung einzeln eingebracht und mit der Bewehrungsmatte verbunden. Während des Verbindens müssen diese Stäbe in ihrer Position gehalten werden. Erst dann kann der weitere Beton bis zur Höhe der fertigen Betonplatte eingegossen werden. Diese Bauplatte ist somit relativ zeit- und kostenaufwendig in der Herstellung.

Der Verdrängungskörper ist ein aus Kunststoff hergestellter Hohlkörper mit offener Unterseite. Derartige Verdrängungskörper aus Kunststoff müssen jedoch, um dem Gewicht des aufgeschütteten Betons standhalten zu können, entweder relativ dickwandig ausgestaltet oder mit Verstärkungsrippen versehen sein. Auch ist ihre Herstellung an speziell dafür ausgerüstete Betriebe gebunden. Diese Art der Verdrängungskörper verteuert somit die Bauplatte zusätzlich.

Aus der CH-A-492098 und der FR-A-15 20 032 sind Bewehrungsmatten bekannt, in die Erhebungen eingeformt sind. Diese Bewehrungsmatten sind jedoch ausschließlich für Vollbeton-Bauplatten vorgesehen, bei denen weder eine Rippenbewehrung noch Verdrängungskörper notwendig sind.

Aus dem DE-U-17 45 422 ist ein Verdrängungskörper bekannt, der unter Verwendung von Kunstoff-Folie hergestellt wurde. Dieser allseitig geschlossene Verdrängungskörper weist Holzscheiben als Träger und diese Träger verbindende Schilfrohr- oder Holzlatten auf, die mit der auf den Holzlatten befestigten Kunststoff-Folie bedeckt sind. Dieser Verdrängungskörper ist deshalb relativ umständlich herstellbar und sehr kostenaufwendig.

Der Erfindung liegt die Aufgabe zugrunde, eine bewehrte, mit Rippen versehene Bauplatte so auszugestalten, daß sie wenig zeit- und kostenaufwendig herstellbar ist.

Die Aufgabe wird durch die im Hauptanspruch angegebene Erfindung gelöst.

Durch die eingeformten Erhebungen in zweckmäßigerweise der unteren Bewehrungsmatte wird ohne weitere Handarbeit eine effektive Beweherung der Betonrippen erreicht. Die zwischen den Erhebungen liegenden ebenen Bereiche, deren Breite annähernd der Breite des Verdrängungskörpers entspricht, bilden eine ideale Aufnahme für die Verdrängungskörper, die somit, zumindest in Querrichtung, annähernd verschiebungsfrei festgelegt werden können. Auch wird die Lage der Verdrängungskörper somit vorherbestimmbar, ohne daß umfangreiche Ausrichtarbeiten bei der Herstellung der Bauplatte notwendig sind. Der erfindungsgemäß verwendete Verdrängungskörper ist bei guter Stabilität trotzdem extrem leicht und auch auf der Baustelle in den unterschiedlichsten Größen herstellbar. Nach Bedarf kann, nach Unteranspruch 3, eine zweite obere Bewehrungsmatte mit den Erhebungen verbunden sein.

Der Unteranspruch 4 beschreibt eine besonders vorteilhafte Ausführung einer Bewehrungsmatte insbesondere zum Herstellen der erfindungsgemäßen Bauplatte, wobei die mit den Spitzen zusammenstoßenden zick-zack- oder wellenförmigen Längsstäbe eine besonders vorteilhafte Möglichkeit darstellen, die Erhebungen schubfest auszubilden.

Die Verstärkungsstreben nach Unteranspruch 5 bewirken eine weitere Verbesserung der Stabilität.

Zwischen dem zusätzlichen Längsstab nach Unteranspruch 6 und dem benachbarten Längsstab einer Basiskante können auf einfache Weise die Füße bzw. der Fußbereich des Verdrängungskörpers eingerastet werden. Auf diese Weise wird eine weitere Sicherung gegen Verschiebung des Verdrängungskörpers erreicht.

Der folienfreie Fußbereich nach Unteranspruch 7 erleichtert das Aufsetzen bzw. Befestigen des Verdrängungskörpers.

Ausführungsbeispiele der Erfindung werden nachstehend anhand der Zeichnungen näher erläutert. Es zeigen :
Figur 1 Schnitt durch eine schematisch gezeichnete Rippenbetonplatte mit durch Auffaltung der Basis-Bewehrungsmatte bewirkten Bewehrung der Rippen,
Figur 2 Schnitt durch eine schematisch gezeichnete Rippenbetonplatte mit einer zusätzlichen oberen Bewehrungsmatte,
Figur 3 perspektivische Ansicht einer für die erfindungsgemäße Bauplatte verwendeten Bewehrungsmatte,
Figur 4 Draufsicht auf die noch nicht verformte Bewehrungsmatte aus Fig. 3, und
Figur 5 vergrößerter Schnitt durch die Aufsitzstelle eines Verdrängungskörpers aus mit Kunststoffolie überzogenem Gitterwerk.

In Fig. 1 ist eine Rippenbetonplatte mit einer Unterplatte 1, einer Oberplatte 2 und Rippen 3 ersichtlich, die monolithisch aus Beton gegossen ist. Die Rippen 3 bilden die seitliche Begrenzung von Ausnehmungen, die durch hier nur schematisch gezeichnete Verdrängungskörper 4 bewirkt werden. Mit dem Begriff « Ausnehmung » soll hier ein betonfreier Raum definiert werden, der jedoch auch vollständig, beispielsweise mit Schaumkunststoff oder Leichtbeton, ausgefüllt sein kann. Zum Formen der Ausnehmung wird jedoch ein unter Fig. 5 näher beschriebener Hohlprofil-Verdrängungskörper aus einem mit Kunststoffolie überzogenen Metallgitterwerk verwendet.

Die Unterplatte 1 ist mit einer Bewehrungsmatte 5 aus Längsstäben 5a und Querstäben 50 versehen. Die Bewehrungsmatte 5 weist abwechselnd ebene Bereiche 6 und Erhebungen 7 auf. Die ebenen Bereiche 6 sind zweckmäßigerweise so bemessen, daß die Verdrängungskörper 4 annähernd verschiebungsfrei zwischen den Erhebungen 7 aufgenommen werden und somit ihre Lage in der fertigen Bauplatte festgelegt ist. Die Erhebungen 7 sind durch dreikantige Auffaltungen der Bewehrungsmatte 5 entstanden. Die Höhe der Erhebungen 7 richtet sich u. a. nach der Höhe der Verdrängungskörper 4 und nach der statischen Belastung der Rippen 3.

Fig. 2 zeigt einen Schnitt durch eine erfindungsgemäße Bauplatte, bei der auch die Oberplatte 2 mit einer Bewehrungsmatte 8 versehen ist. Die obere Bewehrungsmatte 8 ist eben und kann mit den Spitzen der Erhebungen 7 verbunden sein. Zur Erhöhung der Stabilität verlaufen quer über die untere offene Seite der Erhebungen 7, parallel zu den Querstäben 5b in der Ebene der ebenen Bereiche 6, Verstärkungsstreben 9. Die Verstärkungsstreben 9 sind in geeigneter Weise, beispielsweise durch Schweißen, mit den ebenen Bereichen 6 verbunden und halten die Breite der unteren offenen Seiten der Erhebung 7 auch unter Belastung konstant. Zu diesem Zweck ist es nicht unbedingt erforderlich, daß die Verstärkungsstreben beidseitig jeder Auffaltung verschweißt werden. Prinzipiell genügen zwei Schweißstellen, die beidseitig aller Auffaltungen angebracht werden.

_{.} In Fig. 3 ist eine besonders bevorzugte Ausführungsform der Bewehrungsmatte 5 aus gekreuzten Längs- und Querstäben 5a und 5b ersichtlich. Jeweils an der Spitze und an den Basiskanten der dreikantigen Auffaltung 7 befindet sich einer der Längsstäbe 5a. Zwischen jeweils dem Längsstab an der Spitze und denen an den Basiskanten der Auffaltung 7 ist ein zick-zack- bzw. wellenförmig gebogener Längsstab 5'a befestigt. Parallel und im Abstand zu den Längsstäben der Basiskante verläuft jeweils ein zusätzlicher Längsstab 5"a. Die Art der Anbringung und die Funktion dieser Längsstäbe 5"a wird weiter unten im Zusammenhang mit der Beschreibung der Fig. 5 erläutert.

Zur Verdeutlichung zeigt Fig. 4 die Bewehrungsmatte 5 vor der Verformung. Bei der Herstellung der Bewehrungsmatte 5 wird so vorgegangen, daß die Längs- und Querstäbe 5a, 5'a, 5"a und 5b miteinander zunächst zu einer ebenen Bewehrungsmatte verbunden werden. Dabei befinden sich die geraden Längsstäbe 5a in einem solchen Abstand nebeneinander, daß die späteren ebenen Bereiche 6 den Abmessungen der Verdrängskörper 4 entsprechen, und daß weiterhin an jeder Kante der späteren dreikantigen Auffaltung 7 einer der Längsstäbe 5a zu liegen kommt. Die zweckmäßigerweise durch Biegen hergestellten wellen- bzw. zick-zackförmig verlaufenden Längsstäbe 5'a sind beiderseits des später die Spitze der Auffaltung 7 bildenden Längsstabes angeordnet, wobei die sich entsprechenden Krümmungen der beiden Längsstäbe 5'a einer Auffaltung 7 an der Spitze zusammenstoßen können. Die Biegungen der Längsstäbe 5'a überstreichen die gesamte Fläche zwischen dem Längsstab an der Spitze und dem zugehörigen Basis-Längsstab. Falls erforderlich können parallel und im Abstand zu den Längsstäben der Basiskanten die zusätzlichen Längsstäbe 5"a zum Einrasten der Verdrängungskörper 4 vorgesehen werden. Beim nachfolgenden Verschweißen der Bewehrungsmatte ist besonders darauf zu achten, daß jede der Krümmungen der Längsstäbe 5'a mit dem anliegenden geraden Längsstab verbunden wird. Danach werden die Erhebungen 7 aufgefaltet.. Falls erforderlich, wird die Breite der unteren offenen Seite der Auffaltung 7 und somit deren Höhe durch die an geeigneten ebenen Bereichen 6 befestigten Verstärkungsstreben 8 fixiert.

Fig. 5 zeigt eine detaillierter gezeichnete Einzelheit aus einer der schematischen Fig. 1 oder 2. Der Verdrängungskörper 4 wird hier durch ein nach unten offenes Hohlprofil aus Gitterwerk 10 und einer Kunststoffolie 11 gebildet. Das Gitterwerk 10 besteht aus einer in die Form des Verdrängungskörpers 4 gebrachte Baustahlmatte. Die Kunststoffolie 11 wurde durch Aufschrumpfen befestigt. Der Verdrängungskörper 4 weist einen folienfreien Fußbereich 12 auf. Der Fußbereich 12 wurde zwischen den Basis-Längsstab und den zusätzlichen Längsstab 5"a durch die Bewehrungsmatte 5 gesteckt. Falls erforderlich, kann der Verdrängungskörper 4 in dieser Stellung entweder durch Draht oder durch Schweißen festgelegt werden. Die zusätzlichen Längsstäbe 5"a können beid- oder einseitig jedes ebenen Bereiches 6 angebracht sein, der einen Verdrängungskörper 4 aufnimmt. Der Abstand zum benachbarten Basis-Längsstab richtet sich nach den Abmessungen des Fußberiches 12 bzw. anderer einzurastender Wandungen oder Füße der Verdrängungskörper 4. Der zusätzliche Längsstab 5"a kann weiterhin auch auf der dem Verdrängungskörper zugewandten Seite der Querstäbe 5b aufliegen. Auf diese Weise kann auch ein Hohlprofil-Verdrängungskörper mit nicht durchbrochener Wandung festgehalten werden.

Die Erfindung ist nicht auf die beschriebenen Ausführungsformen beschränkt. So kann z. B. die Form der Erhebungen variiert werden, sofern dies zweckmäßig erscheint. Weiterhin muß der zick-zack-förmig verlaufende Längsstab nicht unbedingt durch Biegen hergestellt sein. Der Verdrängungskörper aus Gitterwerk und Kunststoff-Folie kann auch ohne den folienfreien Fußbereich verwendet werden. In diesem Fall wird er auf den ebenen Bereich aufgesetzt und beispielsweise mittels Draht gehalten.

## Patentansprüche

1. Bauplatte aus Stahlbeton mit mindestens einer Bewehrungsmatte (5) und mindestens einer durch einen Verdrängungskörper (4) bewirkten Ausnehmung im Beton, die zumindest an zwei Seiten durch ebenfalls bewehrte Betonrippen (3) begrenzt ist, dadurch gekennzeichnet, daß die Bewehrung der Betonrippen (3) als im Abstand in die Bewehrungsmatte (5) eingeformte Erhebungen (7) ausgebildet ist, wobei die Abmessungen des ebenen Bereichs (6) zwischen jeweils zwei Erhebungen (7) annähernd der Abmessung des Verdrängungskörpers (4) quer zu den Erhebungen (7) entspricht, so daß der Verdrängungskörper (4) annähernd verschiebungsfrei zwischen den Erhebungen (7) aufgenommen ist, und daß der Verdrängskörper (4) aus einem nach unten offenen Hohlprofil aus Gitterwerk (10) aus Metallstäben und einer dieses auf der dem Beton zugewandten Seite bedeckenden Folie (11) aus Kunststoff besteht.

2. Bauplatte nach Anspruch 1, dadurch gekennzeichnet, daß die Erhebung (7) als über die gesamte Länge der Bewehrungsmatte (5) verlaufende Auffaltung mit dreieckigem Querschnitt ausgestaltet sind, wobei die Seitenflächen der Auffaltung mit jeweils einem zick-zack- oder wellenförmig verlaufenden Längsstab (5'a) versehen sind, der zwischen der Spitze und jeweils einer Basiskante verläuft.

3. Bauplatte nach einem der Ansprüche 1 bis 2, dadurch gekennzeichnet, daß die Erhebungen (7) mit einer zweiten, oberhalb des Verdrängungskörpers (4) angeordneten Bewehrungsmatte (8) verbunden sind.

4. Bauplatte nach Anspruch 3, dadurch gekennzeichnet, daß die zur Spitze weisenden Krümmungen der beiden Längsstäbe (5'a) einer Auffaltung (7) and der Spitze zusammenstoßen.

5. Bauplatte nach einem der Ansprüche 1 bis 4, dadurch gekennzeichnet, daß quer über der Unterseite der Auffaltung (7) mindestens eine Verstärkungsstrebe (9) angeordnet ist, die mit beidseitig der Auffaltung (7) befindlichen ebenen Bereichen (6) fest verbunden ist.

6. Bauplatte nach einem der Ansprüche 1 bis 5, dadurch gekennzeichnet, daß auf dem ebenen Bereich (6) parallel und in geringem Abstand zum Längsstab der Basiskante mindestens einer anliegenden Auffaltung (7) ein weiterer Längsstab (5"a) angebracht ist.

7. Bauplatte nach einem der Ansprüche 1 bis 6, dadurch gekennzeichnet, daß der Fußbereich (12) des Hohlprofils frei von Kunststoff-Folie (11) ist.

## Claims

1. Armoured concrete building slab comprising at least one armouring grid (5) and at least one cavity formed in the concrete by means of a displacement body (4) and limited on at least two sides thereof by likewise armoured concrete ribs (3), characterized in that the armouring of said concrete ribs (3) comprises raised portions (7) formed in said armouring grid (5) at spaced locations, the dimensions of the planar portion (6) between each two raised portions (7) approximately corresponding to the dimension of said displacement body (4) transversely of said raised portions (7), so that said displacement body (4) is received between said raised portions (7) in a substantially non-shiftable manner, said displacement body consisting of a downwards opening hollow profile formed of a grid structure (10) of metal rods, and a plastic sheet material (11) covering the side of said grid structure facing towards the concrete.

2. A building slab according to claim 1, characterized in that said raised portions (7) are formed as upstanding folds extending over the full length of the armouring grid (5) and being of triangular cross-sectional shape, the lateral sides of said upstanding fold being each provided with a zigzag- or wave-shaped longitudinal rod (5a) meandering between the apex and a respective base edge.

3. A building slab according to any of claims 1 and 2, characterized in that said raised portions (7) are connected to a second armouring grid (8) disposed above said displacement body (4).

4. A building slab according to claim 3, characterized in that the bent portions of the two longitudinal rods (5a) of a raised portion (7) pointing towards the apex abut one another at said apex.

5. A building slab according to any of claims 1 to 4, characterized in that at least one reinforcing strut (9) is provided to extend across the bottom side of the raised portion (7) and fixedly connected to planar portions (6) disposed on both sides of said raised portion (7).

6. A building slab according to any of claims 1 to 5, characterized in that a further longitudinal rod (5"a) is disposed on said planar portion (6) parallel to and at a small distance from the longitudinal rod of the base edge of at least one adjacent raised portion (7).

7. A building slab according to any of claims 1 to 6, characterized in that the foot portion (12) of the hollow profile is free of plastic sheet material (11).

## Revendications

1. Panneau de construction en béton armé comprenant, au moins, un treillis d'armement (5) et, au moins, une cavité produite dans le béton par un élément de refoulement (4) qui est limité, au moins, sur deux côtés, par des nervures de béton (3) également armées, caractérisé en ce que l'armement des nervures de béton (3) est réalisé sous la forme d'élévations (7) formées dans le treillis d'armement (5), et en ce que les dimensions de la région plane (6) comprise entre deux élévations (7) correspondent approximativement aux dimensions de l'élément de refoulement (4) transversalement aux élévations (7), de sorte que les éléments de refoulement (4) sont reçus, presque sans jeu, entre les élévations (7) et en ce que l'élément de refoulement (4) est constitué par un profilé creux s'ouvrant vers le bas formé d'un treillis (10) de barres métalliques et d'une feuille de matière plastique (11) couvrant le côté de celui-ci tourné vers le béton.

2. Panneau de construction selon la revendication 1, caractérisé en ce que l'élévation (7) est constituée par une pliure ayant une section triangulaire s'étendant sur toute la longueur du treillis d'armement (5), et en ce que les surfaces latérales de cette élévation sont pourvues d'une barre longitudinale ondulée ou en zigzag (5'a), qui s'étend entre leur sommet et l'un des bords de base.

3. Panneau de construction selon l'une des revendications 1 et 2, caractérisé en ce que les élévations (7) sont reliées à un second treillis d'armement (8) disposé au-dessus de l'élément de refroulement (4).

4. Panneau de construction selon la revendication 3, caractérisé en ce que les courbures des deux barres longitudinales (5'a) orientées vers le sommet d'une élévation (7) se rencontrent au sommet.

5. Panneau de construction selon l'une quelconque des revendications 1 à 4, caractérisé en ce que sur la face inférieure de l'élévation (7) s'étend transversalement, au moins, une contrefiche de renfort (9) qui est fixée à des régions planes (6) situées de part et d'autre de l'élévation (7).

6. Panneau de construction selon l'une quelconque des revendications 1 à 5, caractérisé en ce qu'une barre longitudinale supplémentaire (5"a) est fixée sur la région plane (6), parallèlement et à courte distance de la barre longitudinale du bord de base d'au moins une élévation (7) adjacente.

7. Panneau de construction selon l'une quelconque des revendications 1 à 6, caractérisé en ce que la région inférieure ou du pied (12) du profilé creux est dépourvue de la feuille de matière plastique (11).
